# FASCICULE DE BREVET EUROPEEN

(11) **EP 0 829 208 B1**
(45) Date de publication et mention de la délivrance du brevet: **27.03.2002**
(21) Numéro de dépôt: 97113549.6
(22) Date de dépôt: 06.08.1997
(51) Int. Cl.: A43B 5/04

(54) **Chaussure de sport comportant des moyens d'énergisation**
Sportschuh mit Energieverstärkung
Sportsshoe comprising energising means

(30) Priorité: 13.09.1996 FR 9611356
(43) Date de publication de la demande: 18.03.1998
(73) Titulaire: Salomon S.A., 74370 Metz-Tessy (FR)
(72) Inventeur: Donnadieu, Thierry, 74330 Poisy (FR); Girault, Eric, 74320 Sevrier (FR)

(56) Documents cités:
- EP-A- 0 514 642
- EP-A- 0 596 281
- WO-A-95/21549

## Description

La présente invention concerne une chaussure de sport destinée à la pratique d'un sport et notamment d'un sport de glisse, tel que le ski de fond ou encore le patinage, du type constitué d'une semelle externe et d'une tige munie d'un contrefort arrière sur lequel est articulé un collier rigide qui s'étend vers le haut à partir de l'articulation, et qui est destiné à entourer le bas de jambe.

Dans la pratique skating en ski de fond, lorsqu'un skieur finit sa propulsion sur l'un des skis, il transfère son poids sur l'autre ski et ramène le premier ski au niveau du second.

Ce ramené est différent selon :
- la vitesse (donc le pas utilisé). En effet, plus la vitesse est faible, plus la fréquence de patinage est élevée et donc moins le skieur a de temps pour ramener son ski. C'est pourquoi, plus la vitesse est faible moins les skis sont ramenés parallèles, et plus le skieur garde une divergence importante entre les deux skis,
- la pente rencontrée. En effet, le skieur doit ramener son ski le plus parallèlement possible par rapport à la pente afin de ne pas trop le soulever. L'inclinaison du ski durant le ramené dépend donc de la pente rencontrée, ce qui rend le ramené particulièrement exigeant et difficile dans les fortes pentes.

L'étude du mouvement révèle en fait que lors du dégagement du ski, l'extrémité avant ou spatule de celui-ci accroche la neige, ce qui provoque le problème résidant dans le contrôle angulaire longitudinal du ski en phase quasi statique, c'est-à-dire en l'air. Le même problème se pose dans d'autres sports de glisse tels que le patin à glace, patin à roulettes ou à roues en ligne où le sportif doit éviter de heurter le sol avec l'élément de glisse, lors de la phase de ramené.

Il a également été précédemment constaté qu'un autre inconvénient consiste pour le skieur, à devoir augmenter la contraction du jambier antérieur pour relever le ski et éviter l'accrochage de la spatule dans la neige pendant la phase de ramené du ski. Cette contraction engendre une fatigue qui est d'autant plus néfaste pour le skieur qu'il lui faudrait au contraire profiter de cette phase pour décontracter au maximum les muscles de la jambe concernés, car il s'agit en l'occurrence d'une phase de repos et non motrice.

La demanderesse a déjà remédié à ces inconvénients en proposant par sa demande de brevet français précédente n° 2 492 668, une chaussure du type précité dotée de moyens énergisés de contrôle angulaire longitudinal du ski en l'air par rapport à la semelle de la chaussure pendant la phase de ramené du ski.

Elle a également prévu par sa demande de brevet français n° 2 697 728 de rendre lesdits moyens énergisés inactifs dans la phase de poussée de façon à ne pas créer de fatigue supplémentaire.

L'un des moyens énergisés de contrôle angulaire longitudinal décrit dans la demande de brevet français le n° 2 697 728, consiste en une épingle de rappel simple ancrée au niveau des axes d'articulation latéraux du collier comportant deux branches demi-circulaires disposées en V et en appui d'une part contre le bas du collier, et d'autre part contre une butée ménagée sur le contrefort arrière de la tige.

De tels moyens, s'ils permettent effectivement de remédier aux inconvénients précités, posent par ailleurs des problèmes de confort au niveau arrière de la chaussure et n'offrent pas la possibilité d'obtenir un jeu latéral sur le collier par rapport à la tige. En effet, la mise en action des moyens énergisés s'effectue par l'intermédiaire de la partie arrière du collier appuyant sur la branche supérieure de l'épingle et entraîne des problèmes de surpression et d'inconfort à ce niveau. Par ailleurs, la prévision d'un jeu latéral de l'articulation du collier entraîne une entrée en jeu retardée et non souhaitable de l'épingle ancrée sur ladite articulation.

Un tel jeu est cependant nécessaire au skieur pour adapter la tige de la chaussure à l'axe de son bas de jambe par rapport à l'assise de son pied, et lui permettre de pratiquer son sport en respectant les mouvements naturels du pied par rapport à la jambe.

La présente invention permet de remédier à ces derniers inconvénients tout en conservant les avantages obtenus par les constructions des demandes de brevet précédentes, c'est-à-dire avec des moyens énergisés agissant dans un sens longitudinal lors du mouvement de ramené.

Ce but est atteint dans la chaussure de sport selon l'invention qui est du type réalisée à partir d'une semelle externe et comportant une tige munie d'une partie arrière rigide sur laquelle est articulé latéralement un collier destiné à entourer le bas de jambe d'un utilisateur, et qui s'étend vers le haut à partir de son articulation latérale, le collier étant apte à pivoter vers l'arrière autour de son articulation à l'encontre de moyens de rappel énergisés interposés entre ledit collier et la tige, caractérisée en ce que les moyens de rappel comportent une branche supérieure sensiblement demi-circulaire et ancrée latéralement par chacune de ses extrémités sur le collier, et une partie inférieure reliée à la branche supérieure et en butée contre une butée inférieure de la tige.

Le fait que les moyens de rappel soient ancrés latéralement sur le collier permet un actionnement par ces ancrages latéraux desdits moyens de rappel et permet donc d'éviter les problèmes de surpression liés à l'actionnement par la partie inférieure arrière du collier des moyens de rappel connus.

Avantageusement, la chaussure de sport est caractérisée en ce que la partie inférieure des moyens de rappel comporte :
- une première branche inférieure de forme sensiblement demi-circulaire et coopérant par sa partie centrale avec la butée de la tige,
- une seconde branche intermédiaire de forme sensiblement demi-circulaire reliée, d'une part à la branche inférieure par ses extrémités latérales en formant un V double ouvert vers l'arrière de la chaussure et dont chacun des sommets A est relié à un axe de l'articulation latérale inférieure du collier, et, d'autre part, à la branche supérieure par sa partie centrale en formant un second V double ouvert vers l'avant de la chaussure et dont le sommet B est défini par les parties centrales des deux branches et s'étend à distance de la tige.

De cette façon on constitue une première épingle inférieure constituant des premiers moyens énergisés, de contrôle angulaire longitudinal et une seconde épingle supérieure constituant des seconds moyens énergisés de contrôle angulaire latéral.

La présente invention concerne également les caractéristiques qui ressortiront au cours de la description qui va suivre et qui devront être considérés isolément ou selon toutes leurs combinaisons techniques possibles.

Cette description donnée à titre d'exemple non limitatif, fera mieux comprendre comment l'invention peut être réalisée, en référence au dessin annexé sur lequel :
- la figure 1 est une vue en perspective d'une chaussure de ski de fond de type skating, montée sur un ski et pourvue de moyens d'énergisation selon un exemple de réalisation de l'invention,
- la figure 2 est une vue de côté d'une chaussure selon la figure 1,
- la figure 3 est une vue de détail à échelle agrandie et avec coupe partielle de l'articulation inférieure du collier,
- la figure 4 est une vue de dessus partielle selon la figure 2.

La chaussure représentée à titre d'exemple sur la figure 1 est particulièrement adaptée pour le pas de patineur ou skating et présente, extérieurement, l'allure d'une chaussure constituée d'une tige 10, d'une semelle 11 et d'un système de fermeture 20 pour le chaussage ou le déchaussage, de type connu en soi, recouvrant un système de laçage interne.

De manière classique, la semelle 11 peut être fixée à un ski 30 par sa partie avant 11a par l'intermédiaire d'une fixation non représentée sur le dessin.

Dans le cas d'une chaussure de ski de fond, la tige 10 est en matériau souple et est munie au niveau du talon, d'une partie arrière rigide, en l'occurrence un contrefort arrière 12 pouvant être réalisé de façon connue en soi. Ce contrefort est rigide, et est de préférence réalisé en matière synthétique, et s'étend sur toute la partie arrière de la chaussure tout autour du talon de celle-ci.

Le contrefort 12 s'étend également dans la zone des malléoles jusqu'en haut de la tige 10, s'il s'agit d'une tige dite basse, pour la réception d'un collier articulé 13, celui-ci étant également rigide et fixé de façon connue en soi de chaque côté du contrefort et sensiblement au niveau des malléoles par l'intermédiaire d'un axe d'articulation 14. Le collier articulé 13 pourra être constitué par une manchette réalisée en un matériau synthétique tel que connu sous la dénomination commerciale PEBAX.

Le collier 13 s'étend vers le haut jusqu'au bas du mollet et entoure tout le bas de jambe. Il est ouvert à sa partie avant pour permettre la mise en place du pied dans la chaussure et est également muni de moyens de serrage non représentés, de type connu en soi, et constitués par exemple par des moyens auto-agrippants.

Ce collier 13 est par ailleurs muni à l'arrière d'une large échancrure 13a destinée à faciliter la rotation de ce collier sans préjudice pour le contrefort. Il présente en fait la forme d'une manchette demi-circulaire 13b articulée au contrefort 12 par deux jambes latérales 13c.

Vers l'arrière, le collier 13 est susceptible de pivoter autour de chacun de ses axes d'articulation 14 à l'encontre de moyens énergisés 15 interposés entre une butée arrière fixe de la tige 10 et ledit collier articulé 13.

Selon l'invention, ces moyens 15 sont constitués par une double épingle déformable élastiquement et disposée de manière enveloppante à l'arrière et sur les côtés de la chaussure, ladite double épingle 15 étant constituée par :
- une première branche inférieure 16 sensiblement demi-circulaire destinée à coopérer avec une butée inférieure 21 du contrefort 12 de la tige 10, et s'étendant à l'arrière d'un côté à l'autre de la chaussure,
- une seconde branche intermédiaire 17 similaire à la branche inférieure 16, reliée à celle-ci par ses extrémités, et formant avec celle-ci un premier V double ouvert vers l'arrière de la chaussure et dont chacun des sommets A passe autour d'un axe d'articulation inférieur 14 du collier 13 sur la tige 10,
- une troisième branche supérieure 18 également demi-circulaire reliée par sa partie médiane à la partie médiane de la seconde branche intermédiaire 17 en formant un second V double de sommet B ouvert vers l'avant de la chaussure, et dont le sommet B est libre de toute liaison avec la chaussure, chacune des extrémités libres 18a de ladite troisième branche supérieure 18 étant fixées par un axe latéral supérieur 19 en haut du collier 13.

Une telle construction permet de constituer une première épingle inférieure 22 ouverte vers l'arrière constituant des premiers moyens énergisés, de contrôle angulaire longitudinal et une seconde épingle supérieure double 23 ouverte latéralement vers l'avant et constituant des seconds moyens énergisés de contrôle angulaire latéral.

Grâce à la butée arrière 21 et à l'absence de tous moyens de retenue vers l'avant du collier 13, les moyens d'énergisation longitudinaux constitués par l'épingle inférieure 22 sont inactifs d'une position d'équilibre médiane, du collier 13 par rapport à la tige 10, vers l'avant, et en sont actifs qu'à partir d'une rotation du collier 13 de cette même position médiane vers l'arrière.

En ce qui concerne les moyens d'énergisation latéraux constitués par l'épingle supérieure 23, ceux-ci sont inactifs longitudinalement pour un déplacement du collier 13 tant vers l'avant que vers l'arrière, la troisième branche supérieure 18 de ladite épingle 23 jouant cependant un rôle de transmetteur d'efforts lors d'un basculement du collier 13 vers l'arrière ayant pour effet la mise en compression de l'épingle inférieure 22 et la mise en contact de la première branche inférieure 16, contre la butée inférieure 21 de la tige 10.

Notamment, le fait que la branche supérieure 18 soit ancrée latéralement sur le collier 13, et ne soit donc plus actionnée par l'extrémité inférieure de celui-ci, comme dans le FR 2 697 728, permet la répartition des efforts de pression sur l'ensemble du collier 13 et permet d'éviter les problèmes de surpression liés à l'actionnement par la partie inférieure arrière du collier.

Par ailleurs, le confort est également renforcé par le fait que l'épingle élastique 15, et notamment sa branche supérieure 18, s'étende à distance, en direction radiale, du collier 13 (cf. figure 4) de sorte que tout risque d'interférence de ladite épingle 15 avec le collier 13 lors d'une rotation de celui-ci est éliminé. Pour plus de confort, un moyen amortissant pourra également être interposé entre la butée 21 et la branche inférieure 16 de l'épingle.

L'épingle supérieure 23 fournit également une énergisation dans le sens transversal de la chaussure et permet donc d'avoir un meilleur contrôle de l'angulation pied/cheville en direction transversale, ainsi qu'une meilleure information proprioceptive sur la position et l'angulation transversale de la cheville par rapport à la surface de contact ski-neige.

Comme le montrent particulièrement bien les figures 1 et 4, les sommets des branches intermédiaire 17 et supérieure 18 formant l'épingle supérieure 23 et s'étendant de manière enveloppante sur chacun des côtés latéraux de la chaussure, se rejoignent dans une zone commune centrale B située à l'arrière de la chaussure, à distance de celle-ci, en formant un X.

Selon un premier exemple de réalisation (non représenté), la liaison du collier sur la tige 10 s'effectue par l'intermédiaire de trous circulaires réalisés aux extrémités d'extensions latérales 13b dudit collier 13 et destinés à coopérer chacun avec un axe 14 de l'articulation latérale inférieure correspondante, situé de part et d'autre de la chaussure pour un montage rotatif dudit collier, sur laquelle s'articule par ailleurs l'épingle inférieure 22, de manière que l'entraxe x entre l'articulation inférieure 14 et l'articulation supérieure 19 étant constant, la mise en oeuvre des moyens énergisés de contrôle latéral, constitué par l'épingle supérieure 23, ne soit autorisée que dans la limite de la flexibilité propre du collier 13. Dans ce cas, le collier 13 peut être muni d'échancrures appropriées pour permettre une certaine flexion transversale.

Selon un autre exemple de réalisation illustré par la figure 3, la liaison du collier 13 sur la tige 10 s'effectue sur au moins l'un des côtés de la chaussure par l'intermédiaire d'un trou oblong 24 réalisé, selon une direction X, X', sensiblement verticale du collier, sur une extrémité d'extension latérale 13b dudit collier 13 et destiné à coopérer avec un jeu J+J' avec l'axe d'articulation latéral inférieur 14 correspondant de façon à permettre un léger déplacement vertical du collier lors de sa rotation pour tenir compte de l'articulation naturelle de la cheville.

Bien entendu, le jeu J+J' n'est représenté à la figure 3 que de façon indicative et peut être réparti de tout façon appropriée par rapport à l'axe d'articulation 14.

Dans un tel mode de réalisation, le montage des sommets A de l'épingle inférieure 22 définis par les extrémités des branches 16, 17, autour des axes d'articulation 14 fixes n'est pas modifié et est donc effectué sans jeu. De ce fait, le montage articulé avec jeu du collier 13 n'a aucune influence sur le montage de l'épingle double 22-23, et celle-ci est sollicitée directement, et sans effet retard lié au jeu, dès le début d'un pivotement vers l'arrière dudit collier 13.

Selon une caractéristique avantageuse de l'invention, la double épingle 15 à trois branches 16, 17, 18, constituant les moyens d'énergisation longitudinale 22 et latérale 23 est obtenue de façon monobloc par moulage de matière plastique.

## Revendications

1. Chaussure de sport notamment pour la pratique d'un sport de glisse, réalisée à partir d'une semelle externe (11) et comportant une tige (10) munie d'une partie arrière (12) rigide sur laquelle est articulé latéralement un collier (13) destiné à entourer le bas de jambe d'un utilisateur et qui s'étend vers le haut à partir de son articulation latérale (14), le collier (13) étant apte à pivoter vers l'arrière autour de son articulation (14) à l'encontre de moyens de rappel énergisés (15) interposés entre ledit collier (13) et la tige (10),
**caractérisée en ce que** les moyens de rappel (15) comportent une branche supérieure (18) sensiblement demi-circulaire et ancrée latéralement par chacune de ses extrémités (19) sur le collier, et une partie inférieure (16, 17) reliée à la branche supérieure et en butée contre une butée inférieure (21) de la tige (10).

2. Chaussure de sport selon la revendication 1, **caractérisée en ce que** la partie inférieure (16, 17) des moyens de rappel (15) comporte
- une première branche inférieure (16) de forme sensiblement demi-circulaire et coopérant par sa partie centrale avec la butée (21) de la tige (10),
- une seconde branche intermédiaire (17) de forme sensiblement demi-circulaire reliée, d'une part à la branche inférieure (16) par ses extrémités latérales en formant un V double ouvert vers l'arrière de la chaussure et dont chacun des sommets A est relié à un axe de l'articulation latérale inférieure (14) du collier, et, d'autre part, à la branche supérieure (18) par sa partie centrale en formant un second V double ouvert vers l'avant de la chaussure et dont le sommet B est défini par les parties centrales des deux branches et s'étend à distance de la tige.

3. Chaussure de sport selon la revendication 2, **caractérisée en ce que** la branche supérieure (18) forme avec la seconde branche intermédiaire (17) un second V double ouvert vers l'avant de la chaussure dont le sommet B est défini par les parties centrales des deux branches et s'étend à distance de la tige.

4. Chaussure de sport selon l'une des revendications précédentes, **caractérisée en ce que** la liaison du collier sur la tige (10) s'effectue par l'intermédiaire de trous circulaires réalisés aux extrémités d'extension latérale (13b) dudit collier (13) et destinés à coopérer étroitement avec des axes d'articulation inférieurs (14) correspondant, situés de part et d'autre de la chaussure.

5. Chaussure de sport selon l'une des revendications 1 à 4, **caractérisée en ce que** la liaison du collier (13) sur la tige (10) s'effectue par l'intermédiaire d'au moins un trou oblong (24) réalisé, dans un sens (X, X') sensiblement vertical, à au moins une extrémité d'extension latérale (13b) dudit collier (13) et destinés à coopérer avec jeu avec l'axe d'articulation latérale inférieur (14) correspondant.

6. Chaussure de sport selon l'une des revendications précédentes, **caractérisée en ce que** la double épingle (15) à trois branches (16, 17, 18) est obtenue de façon monobloc par moulage de matière plastique.

## Patentansprüche

1. Sportschuh, insbesondere für das Ausüben einer Gleitsportart, welcher realisiert ist ausgehend von einer äußeren Sohle (11) und aufweisend einen Schaft (10), der mit einem hinteren steifen Teil (12) versehen ist, auf welchem seitlich ein Kragen (13) angelenkt ist, welcher dafür bestimmt ist, das Unterteil des Beines eines Benutzers zu umgeben, und welcher sich in Richtung nach oben, ausgehend von seiner seitlichen Anlenkung (14) erstreckt, wobei der Kragen (13) fähig ist in Richtung nach hinten, um seine Anlenkung (14) zu drehen unter dem Entgegensetzen von emergisierten Rückholmitteln (15), welche zwischen dem Kragen (13) und dem Schaft (10) zwischengeschaltet sind,
**dadurch gekennzeichnet, dass**
die Rückholmittel (15) einen oberen Zweig (18) aufweisen im Wesentlichen halbkreisförmig und seitlich verankert durch jedes seiner Enden (19) an dem Kragen und einem unteren Teil (16, 17), welches mit dem oberen Zweig verbunden ist und in Anschlag ist gegen einen unteren Anschlag (21) des Schaftes (10).

2. Sportschuh gemäß Anspruch 1, **dadurch gekennzeichnet, dass** das untere Teil (16, 17) der Rückholmittel (15) aufweist:
- einen ersten unteren Zweig (16) in einer im Wesentlichen halbkreisförmigen Form und zusammenwirkend durch seinen zentralen Abschnitt mit dem Anschlag (21) des Schaftes (10),
- einen zweiten Zwischenzweig (17) in einer im Wesentlichen halbkreisförmigen Form, verbunden einerseits mit dem unteren Zweig (16) durch seine seitlichen Enden unter Bildung eines doppelten V, offen in Richtung nach hinten des Schuhs und von dem jede Spitze A mit einer seitlichen unteren Ablenkungsachse (14) des Kragens verbunden ist und andererseits mit dem oberen Zweig (18) durch seinen zentralen Teil unter Bilden eines zweiten doppelten V, offen in Richtung nach vorne des Schuhs und dessen Spitze B definiert wind durch die zentralen Teile der beiden Zweige und sich in Abstand zu dem Schaft erstreckt.

3. Sportschuh gemäß Anspruch 2, **dadurch gekennzeichnet, dass** der obere Zweig (18) mit dem zweiten Zwischenzweig (17) ein zweites doppeltes V bildet, offen in Richtung nach hinten des Schuhs von dem die Spitze B definiert wird durch die zentralen Teile der beiden Zweige und sich im Abstand zu dem Schaft erstreckt.

4. Sportschuh gemäß einem der vorhergehenden Ansprüche, **dadurch gekennzeichnet, dass** die Verbindung des Kragens an dem Schaft (10) bewirkt wird mittels kreisförmiger Löcher, welche an den Enden der seitlichen Verlängerung (13b) des Kragens (13) realisiert ist und welche zum knappen Zusammenwirken mit korrespondierenden unteren Anlenkungsachsen (14) bestimmt sind, welche beidseitig des Schuhs angeordnet sind.

5. Sportschuh gemäß einem der Ansprüche 1 bis 4, **dadurch gekennzeichnet, dass** die Verbindung des Kragens (13) an dem Schaft (10) bewirkt wird mittels mindestens einem Langloch (24), welches in einer im Wesentlichen vertikalen Richtung X, X' realisiert ist, an zumindest einem Ende der seitlichen Verlängerung (13b) des Kragens (13), und welche zum Zusammenwirken mit Spiel mit der entsprechenden seitlichen unteren Anlenkungsachse (14) bestimmt sind.

6. Sportschuh gemäß einem der vorhergehenden Ansprüche, **dadurch gekennzeichnet, dass** die doppelte Nadel (15) mit drei Zweigen (16, 17, 18) in einer Monoblockweise erhalten wird durch Gießen von Kunststoffmaterial.

## Claims

1. Sports boot in particular for gliding sports, obtained from an outer sole (11) and comprising an upper (10) provided with a rigid rear portion (12) on which is laterally journalled a collar (13) adapted to surround the user's lower leg and which extends upwardly from its lateral journal (14), the collar (13) being capable of pivoting rearwardly about its journal (14) against energized return means (15) interposed between said collar (13) and the upper (10),
**characterized in that** the return means (15) comprise a substantially semi-circular upper arm (18) and laterally anchored by each of its ends (19) on the collar, and a lower portion (16, 17) connected to the upper arm and in abutment against a lower abutment (21) of the upper (10).

2. Sports boot according to claim 1, **characterized in that** the lower portion (16, 17) of the return means (15) comprises:
- a first lower arm (16) having a substantially semi-circular shape and cooperating through its central portion with the abutment (21) of the upper (10),
- a second intermediary arm (17) having a substantially semi-circular shape connected, on the one hand, to the lower arm (16) by its lateral ends forming a double V-shape open towards the rear of the boot, each peak A is connected to a lower lateral journal axis (14) of the collar and, on the other hand, to the upper arm (18) by its central portion by forming a second W-shape open towards the front of the boot and whose peak B is defined by the central portions of the two arms and extends at a distance from the upper.

3. Sports boot according to claim 2, **characterized in that** the upper arm (18) forms with the second intermediary arm (17) a second W-shape open towards the front of the boot whose peak B is defined by the central portions of the two arms and extends at a distance from the upper.

4. Sports boot according to one of the preceding claims, **characterized in that** the connection of the collar to the upper (10) occurs by means of circular holes obtained at the ends of the lateral extension (13b) of said collar (13) and adapted to cooperate closely with the corresponding lower journal axes (14) located on both sides of the boot.

5. Sports boot according to one of claims 1-4, **characterized in that** the connection of the collar (13) on the upper (10) occurs by means of at least one oblong hole (24) obtained in a substantially vertical direction (X, X') at one end at least of the lateral extension (13b) of said collar (13) and adapted to cooperate with a clearance with the corresponding lower lateral journal axis (14).

6. Sports boot according to one of the preceding claims, **characterized in that** the double pin (15) with three arms (16, 17, 18) is obtained integrally by molding a plastic material.
